# EUROPÄISCHE PATENTSCHRIFT

(11) **EP 0 325 928 B1**
(45) Veröffentlichungstag und Bekanntmachung des Hinweises auf die Patenterteilung: **23.10.1991**
(21) Anmeldenummer: 89100306.3
(22) Anmeldetag: 10.01.1989
(51) Int. Cl.: B22D 31/00

(54) **Vorrichtung zum Entkernen von Gussstücken**
Installation for decoring castings
Dispositif pour le débourrage de pièces coulées

(30) Priorität: 27.01.1988 DE 3802384
(43) Veröffentlichungstag der Anmeldung: 02.08.1989
(73) Patentinhaber: "F.u.K." Frölich & Klüpfel Drucklufttechnik GmbH & Co. KG, D-42285 Wuppertal (DE)
(72) Erfinder: Fuenfhausen, Dieter, D-5600 Wuppertal 1 (DE); Heppel, Guenter, D-5630 Remscheid (DE); Ruppert, Harry, D-5600 Wuppertal 1 (DE); Schmidt, Dieter, D-5600 Wuppertal 1 (DE)
(74) Vertreter: Patentanwälte Dr. Solf & Zapf

(56) Entgegenhaltungen:
- EP-A- 0 017 363
- DE-A- 1 583 579
- DE-A- 3 010 964
- GB-A- 2 067 938
- US-A- 4 718 473

## Beschreibung

Die Erfindung betrifft eine Vorrichtung zum Entfernen von Innenkernen aus Gußstücken nach dem Erhärten des Gießmetalls, gemäß dem Oberbegriff des Anspruchs 1.

Es ist bereits eine Vorrichtung zum Entfernen von Innenkernen aus Gußstücken nach dem Erhärten des Gießmetalls vorgeschlagen worden, die einen Vibrationstisch mit Mitteln zum Erzeugen und Übertragen von Vibrationsenergie auf ein Gußstück aufweist. Der Vibrationstisch ist um eine horizontale und um eine dazu senkrechte Achse drehbar gelagert und ist mit Mitteln zur Erzeugung der jeweiligen Drehbewegung ausgerüstet. Zudem sind Transportmittel zum Antransportieren der Gußstücke und zum Abtransportieren der vom Formensand befreiten Gußstücke vorgesehen. Zweck der vorliegenden Erfindung ist, eine weitere Vorrichtung zum Entfernen von Innenkernen aus Gußstücken nach dem Erhärten des Gießmetalls zu schaffen, die um zwei Achsen drehbar gelagert ist.

Aus der DE-A 3010964 ist eine Vorrichtung zum Entleeren von Hohlräume aufweisenden Gußstücken mit in unterschiedlicher Richtung angeordneten Hohlräumen und Kanälen, die mit Kernsand gefüllt sind, bekannt, in der die Gußstücke gleichzeitig um eine Achse rotieren und um eine andere dazu senkrechte Achse schwenken und dabei einer Vibration ausgesetzt sind. Die Bewegungsabläufe sind zeitlich gesteuert, um eine Vielzahl gewünschter räumlicher Positionen in einer bestimmten Zeitfolge zu erhalten, damit das Ausfließen des in allen Hohlräumen befindlichen Materials erreicht wird. Die bekannte Vorrichtung verfügt über einen Grundsupport, in dem ein Zwischensupport schwenkbar gelagert ist. Der Zwischensupport weist eine mit einem Drehantrieb rotierbare Aufspannvorrichtung auf, an der ein Vibrator angeordnet ist. Der Schwenkwinkel beträgt mindestens 200° und maximal 270°. Dieser Schwenkwinkel reicht in vielen Fällen nicht aus. Die bekannte Vorrichtung ist außerdem kompliziert aufgebaut und nicht universell für fast jede Raumform eines Gußstücks verwendbar.

Aufgabe der Erfindung ist, eine einfach aufgebaute, universell verwendbare Vorrichtung zum Entfernen von Innenkernen aus Gußstücken nach dem Erhärten des Gießmetalls zu schaffen.

Diese Aufgabe wird durch die Merkmale des Hauptanspruchs gelöst. Vorteilhafte Weiterbildungen der Erfindung werden in den Unteransprüchen gekennzeichnet. Anhand der Zeichnung wird die Erfindung im folgenden beispielhaft näher erläutert. Es zeigen:

- Fig. 1: schematisch eine Seitenansicht der Vorrichtung zum Entkernen von Gußstücken,
- Fig. 2: schematisch eine Frontansicht der Vibriervorrichtung,
- Fig. 3: schematisch eine Seitenansicht der Vibriervorrichtung,
- Fig. 4: eine Draufsicht auf die Vibriervorrichtung,
- Fig. 5: schematisch eine perspektivische Darstellung der Vibriervorrichtung.

In der Vorrichtung zum Entfernen von Innenkernen aus Gußstücken 1 werden die Gußstücke 1 in Reihe hintereinander positioniert automatisch auf einem Transportmittel 2 in eine Kammer 3 in Pfeilrichtung 4 transportiert und gelangen zunächst auf den Klopftisch 6. Dort wird eine bestimmte Schlag- bzw. Klopfenergie auf die Wandung des Gußstücks aufgebracht, so daß die Innenkerne in Teilstücke zerbrechen und ein Ablösen des Kernmaterials von der Innenwandung des Gußstücks erfolgt. Nach dem Klopfen wird das Gußstück 1 in eine Vibriervorrichtung 7 befördert, in der zunächst eine Vibration erzeugt wird, die den beim Klopfen erzeugten Abrieb rieselfähig macht. Gleichzeitig wird das Gußstück gedreht, so daß der Sand die Möglichkeit hat, aus allen Vertiefungen durch die Kanäle und Öffnungen aus dem Innenraum des Gußstücks nach außen zu fließen. Nach dem Entfernen des Abriebs wird das Gußstück 1 gerüttelt, d.h. in Schwingungen hoher Beschleunigung und geringer Frequenz versetzt, wobei Amplituden gewählt werden, deren Höhe größer ist, als der Abstand zwischen Innenwandung des Gußstücks und Reststücken des Kerns beträgt. Die Innenwandung trifft somit vor dem oberen und dem unteren Wendepunkt der Amplitude auf die Kernstücke und zerkleinert sie weiter. Wesentlich ist, daß die Amplitudenhöhe dem sich vergrößerenden Abstand zwischen Kernreststücken und Innenwand des Gußstücks angepaßt wird. Vorzugsweise wird während des Rüttelns das Gußstück gedreht und zweckmäßigerweise zwischenzeitlich das Rütteln unterbrochen und Rieselenergie, wie vorhergehend beschrieben, eingeleitet, damit der durch das Rütteln entstandene Abrieb abfließen kann. Auf diese Weise wird die Pufferwirkung, die der Abrieb zwischen der Innenwandung des Gußstücks und den Kernreststücken bewirkt, ausgeschaltet und die Rüttelenergie optimiert. Das Rütteln und gegebenenfalls Rieselvibrieren wird solange fortgesetzt, bis die Kernbruchstücke so klein sind, daß sie durch die Kanäle und Öffnungen des Gußstücks passen. Die gleichzeitige Drehung des Gußstücks während des Rüttelns und Rieselvibrierens bewirkt, daß Kernstücke sich nicht in Schwingungsknoten festsetzen und dort unzerkleinert übrig bleiben.

Die Vibriervorrichtung in der erfindungsgemäßen Vorrichtung zum Entfernen von Innenkernen besteht im wesentlichen aus dem quaderförmig rahmenartig aufgebauten Schwinghohlkörper 8, der in einem quaderförmigen Innenrahmen 9 abgepuffert lagert, wobei der Innenrahmen 9 um eine Achse drehbar in einem Außenrahmen 10 angeordnet ist, der seinerseits um eine zur vorgenannten Achse senkrechte Achse an einem Rahmengestell 11 lagert, so daß der Schwinghohlkörper 8 kardanisch aufgehängt ist.

Das Rahmengestell 11 weist einen viereckigen, auf einem Fundament oder auf dem Boden aufsitzenden Grundrahmen 12 auf, an dem an zwei gegenüberliegenden Seiten, von der Seite betrachtet, etwa dreieckförmige, sich nach oben erstreckende Lagerwangen 13 angeordnet sind. Im oberen Endbereich 13a der Lagerwangen 13 lagert drehbar jeweils die Drehwelle 14 des Außenrahmens 10. Der Außenrahmen 10 ist etwa rechteckförmig ausgebildet und weist die beiden Längsrahmenstege 15 und die beiden Querrahmenstege 16 auf. In der Mitte der Längsrahmenstege 15 ist jeweils die horizontal nach außen abstehende Drehwelle 14 angeordnet. In der Mitte der Querstege 16 ist jeweils ein Drehlager 17 vorgesehen. In jedem Drehlager 17 sitzt die jeweilige Drehwelle 18 des Innenrahmens 9, die jeweils in der Mitte der rahmenartigen Oberwand 19 bzw.

Unterwand 20 des Innenrahmens 9 angeordnet ist. Der Innenrahmen 9 weist zwischen den Wandungen 19, 20 zweckmäßigerweise vier Eckstege 21 auf.

Im Innenrahmen 9 sitzt der Schwinghohlkörper 8. Er ist mit elastischen stoß- und schwingungsdämpfenden Pufferkörpern 22 gegen den Innenrahmen 9 abgestützt. Der Schwinghohlkörper 8 weist zwei sich gegenüberliegende Seitenwandungen 23, die Deckenwandung 24 und den Boden 25 auf. Der Boden 25 wird in entsprechenden Ausnehmungen von Rollen 26 einer Transportvorrichtung 27 durchgriffen, die im Innenrahmen 9 lagert, und zwar derart, daß sie bzw. ihre Rollen 26 in Doppelpfeilrichtung 28 verfahrbar sind. Unter dem Boden 25 sitzt ein Vibrator 29, der Schwingungen auf den Schwinghohlkörper 8 überträgt, wobei die Pufferkörper 22 verhindern, daß die Schwingungen auf den Innenrahmen 9 übertragen werden. An der Deckenwandung 24 ist eine in den Innenraum des Schwinghohlkörpers 8 ragende Spannvorrichtung 30 befestigt, die einen Preßstempel 31 aufweist, der zum Festklemmen des Gußstücks 1 zwischen Boden 25 und Deckenwandung 24 in Richtung Boden ausfahren kann.

Die Transportvorrichtung 27 ist Bestandteil des Innenrahmens 9 und ragt nicht über den Innenrahmen hinaus. Die Rollen 26 stehen etwas über dem Boden 25 über, wenn die Transportvorrichtung 27 transportbereit ist. Die Rollen 26 können unter die Ebene des Bodens 25 gezogen werden, so daß das Gußstück 1 auf dem Boden 25 gesetzt und mit dem Preßstempel 31 festgeklemmt werden kann.

Im Boden 25 sind Ausnehmungen 32 vorgesehen, so daß die Rollen 26 keinen Kontakt mit dem Boden 25 bzw. dem Schwinghohlkörper 8 haben, wenn der Schwinghohlkörper 8 in Vibration versetzt ist.

Mit der Transportvorrichtung 27 wirkt die Transportvorrichtung 33 zusammen, die am Außenrahmen 10 angeordnet ist. Zur Lagerung der Transportvorrichtung 33 ist etwas unterhalb der Transportebene des Transportmittels 2 rechtwinklig zum Außenrahmen 10 ein Rahmengestell 34 mit zwei Seitenstegen 35 und einem Quersteg 36 angesetzt, wobei an dem Quersteg 36 die Transportvorrichtung 33 lagert. In der Ausgangsstellung der Vibriervorrichtung (Fig. 1) fluchten die Transportebenen der voneinander getrennten, jedoch benachbarten Transportvorrichtungen 27 und 33 miteinander und mit dem Transportmittel 2.

Die Rahmen 9 und 10, die sich um die Achse 37 bzw. 38 drehen können, sind so angeordnet, daß die Transportmittel 27 und 33 die Drehbewegungen nicht behindern können, dennoch aber eine nahezu lückenlose Transportbahn mit dem Transportmittel 2 in der Ausgangsstellung der Vibriervorrichtung (Fig. 3) bilden. Die Rahmen 9 und 10 sowie der Schwinghohlkörper 8 sind zudem derart aufgebaut, daß sie in der Ausgangsstellung der Vibriervorrichtung den Transport des Gußstücks nicht behindern und einen Durchgang in Transportrichtung bilden (Fig. 1).

Der Schwinghohlkörper 8 ist aufgrund der beschriebenen Ausgestaltung der Vibriervorrichtung kardanisch aufgehängt, so daß das im Schwinghohlkörper festgespannte Gußstück 1 durch entsprechendes Drehen der Rahmen 9 und 10 jede gewünschte Stellung einnehmen kann. Die Antriebsmittel zum Drehen der Rahmen 9 und 10 sind nicht abgebildet, um die Übersichtlichkeit der Zeichnung nicht zu stören.

## Patentansprüche

1. Vorrichtung zum Entfernen von Innenkernen aus Gußstücken nach dem Erhärten des Gießmetalls mit einer Vibriervorrichtung, die zwei senkrecht zueinander angeordnete Achsen für das Drehen des Gußstücks aufweist, **dadurch gekennzeichnet,** daß die Vibriervorrichtung im wesentlichen aus einem quaderförmig rahmenartig aufgebauten Schwinghohlkörper (8) besteht, der in einem quaderförmigen Innenrahmen (9) abgepuffert lagert, wobei der Innenrahmen (9) um eine Achse drehbar in einem Außenrahmen (10) angeordnet ist, der seinerseits um eine zur vorgenannten Achse senkrechte Achse in einem Rahmengestell (11) lagert, so daß der Schwinghohlkörper (8) kardanisch aufgehängt ist.

2. Vorrichtung nach Anspruch 1, dadurch **gekennzeichnet,** daß das Rahmengestell (11) einen viereckigen, auf einem Fundament oder auf dem Boden aufsitzenden Grundrahmen (12) aufweist, an dem an zwei gegenüberliegenden Seiten, von der Seite betrachtet, etwa dreieckförmige, sich nach oben erstreckende Lagerwangen (13) angeordnet sind, im oberen Endbereich (13a) der Lagerwangen (13) drehbar jeweils die Drehwelle (14) des Außenrahmens (10) lagert.

3. Vorrichtung nach Anspruch 2, dadurch **gekennzeichnet,** daß der Außenrahmen (10) etwa rechteckförmig ausgebildet ist und die beiden Längsrahmenstege (15) und die beiden Querrahmenstege (16) aufweist, wobei in der Mitte der Längsrahmenstege (15) jeweils die horizontal nach außen abstehende Drehwelle (14) angeordnet ist.

4. Vorrichtung nach Anspruch 3, dadurch **gekennzeichnet,** daß in der Mitte der Querstege (16) jeweils ein Drehlager (17) vorgesehen ist, in jedem Drehlager (17) die jeweilige Drehwelle (18) des Innenrahmens (9) sitzt, die jeweils in der Mitte der rahmenartigen Oberwand (19) bzw. Unterwand (20) des Innenrahmens (19) angeordnet ist.

5. Vorrichtung nach Anspruch 4, dadurch **gekennzeichnet,** daß der Innenrahmen (9) zwischen den Wandungen (19, 20) vier Eckstege (21) aufweist.

6. Vorrichtung nach einem oder mehreren der Ansprüche 1 bis 5, dadurch **gekennzeichnet,** daß im Innenrahmen (9) der Schwinghohlkörper (8) sitzt, der mit elastischen stoß- und schwingungsdämpfenden Pufferkörpern (22) gegen den Innenrahmen (9) abgestützt ist.

7. Vorrichtung nach Anspruch 6, dadurch **gekennzeichnet,** daß der Schwinghohlkörper (8) zwei sich gegenüberliegende Seitenwandungen (23), die Deckenwandung (24) und den Boden (25) aufweist.

8. Vorrichtung nach Anspruch 7, dadurch **gekennzeichnet,** daß der Boden (25) in entsprechenden Ausnehmungen von Rollen (26) einer Transportvorrichtung (27) durchgriffen wird, die im Innenrahmen (9) lagert, und zwar derart, daß sie bzw. ihre Rollen (26) in Doppelpfeilrichtung (28) verfahrbar sind.

9. Vorrichtung nach einem oder mehreren der Ansprüche 1 bis 8, dadurch **gekennzeichnet,** daß unter dem Boden (25) des Schwinghohlkörpers (8) ein Vibrator (29) angeordnet ist, der Schwingungen auf den Schwinghohlkörper (8) überträgt.

10. Vorrichtung nach einem oder mehreren der Ansprüche 1 bis 9, dadurch **gekennzeichnet,** daß an der Deckenwandung (24) des Schwinghohlkörpers (8) eine in den Innenraum des Schwinghohlkörpers (8) ragende Spannvorrichtung (30) befestigt ist, die einen Preßstempel (31) aufweist, der zum Festklemmen des Gußstücks (1) zwischen Boden (25) und Deckenwandung (24) in Richtung Boden ausgefahren werden kann.

11. Vorrichtung nach einem oder mehreren der Ansprüche 1 bis 10, dadurch **gekennzeichnet,** daß die Transportvorrichtung (27) Bestandteil des Innenrahmens (9) ist und nicht über den Innenrahmen hinausragt.

12. Vorrichtung nach Anspruch 11, dadurch **gekennzeichnet,** daß die Rollen (26) etwas über dem Boden (25) überstehen,wenn die Transportvorrichtung (24) transportbereit ist und die Rollen (26) eine unter der Ebene des Bodens (25) befindliche Stellung einnehmen, wenn das Gußstück mit dem Preßstempel (31) festgeklemmt ist.

13. Vorrichtung nach Anspruch 11 und/oder 12, dadurch **gekennzeichnet,** daß im Boden (25) Ausnehmungen (32) für die Rollen (26) vorgesehen sind, so daß die Rollen (26) keinen Kontakt mit dem Boden (25) bzw. dem Schwinghohlkörper (8) haben, wenn der Schwinghohlkörper (8) in Vibration versetzt ist.

14. Vorrichtung nach einem oder mehreren der Ansprüche 1 bis 13, dadurch **gekennzeichnet,** daß der Transportvorrichtung (27) eine Transportvorrichtung (33) vorgeordnet ist, die am Außenrahmen (10) lagert.

15. Vorrichtung nach Anspruch 14, dadurch **gekennzeichnet,** daß zur Lagerung der Transportvorrichtung (33) etwas unterhalb der Transportebene des Transportmittels (2) rechtwinklig zum Außenrahmen (10) ein Rahmengestell (34) mit zwei Seitenstegen (35) und einem Quersteg (36) angesetzt ist, wobei an dem Quersteg (36) die Transportvorrichtung (33) lagert.

16. Vorrichtung nach einem oder mehreren der Ansprüche 1 bis 15, dadurch **gekennzeichnet,** daß in der Ausgangsstellung der Vibriervorrichtung die Transportebenen der voneinander getrennten, jedoch benachbarten Transportvorrichtungen (27 und 33) miteinander und mit dem Transportmittel (2) fluchten.

## Claims

1. Apparatus for removing inner cores from castings after the casting metal has hardened, having a vibrating apparatus which has two axes for rotating of the casting which are arranged perpendicular to one another, characterized in that the vibrating apparatus substantially comprises an oscillating hollow body (8) of cubic, frame-like construction, which oscillating hollow body (8) is mounted buffered in a cubic inner frame (9), the inner frame (9) being arranged rotatable about an axis in an outer frame (10) which, for its part, is mounted in a frame mount (11) about an axis which is perpendicular to the previously mentioned axis, so that the oscillating hollow body (8) is cardanically suspended.

2. Apparatus according to Claim 1, characterized in that the frame mount (11) has a square bottom frame (12) seated on a foundation or on the base, on which bottom frame (12) on two opposite sides, as viewed from the side, approximately triangular upwardly extending mounting cheeks (13) are arranged, and in the upper end region (13a) of the mounting cheeks (13) in each case the rotary shaft (14) of the outer frame (10) is rotatably mounted.

3. Apparatus according to Claim 2, characterized in that the outer frame (10) is of approximately square construction and has the two longitudinal frame webs (15) and the two transverse frame webs (16), in each case the horizontally outwardly projecting rotary shaft (14) being arranged in the centre of the longitudinal frame webs (15).

4. Apparatus according to Claim 3, characterized in that there is provided in the centre of the transverse webs (16) in each case a rotary bearing (17), in each rotary bearing (17) the respective rotary shaft (18) of the inner frame (9) is seated and is arranged in the centre of the frame-like upper wall (19) and lower wall (20) respectively of the inner frame (19).

5. Apparatus according to Claim 4, characterized in that the inner frame (9) has four corner webs (21) between the walls (19, 20).

6. Apparatus according to one or more of Claims 1 to 5, characterized in that the oscillating hollow body (8) is seated in the inner frame (9) and is supported against the inner frame (9) by means of elastic shock and oscillation damping buffer bodies (22).

7. Apparatus according to Claim 6, characterized in that the oscillating hollow body (8) has two opposite side walls (23), the top wall (24) and the base (25).

8. Apparatus according to Claim 7, characterized in that the base (25) is penetrated in corresponding cut-outs by rollers (26) of a transporting apparatus (27) which is mounted in the inner frame (9), in such a manner that it or its rollers (26) can traverse in the direction (28) of the double-headed arrow.

9. Apparatus according to one or more of Claims 1 to 8, characterized in that there is arranged below the base (25) of the oscillating hollow body (8) a vibrator (29) which transmits oscillations to the oscillating hollow body (8).

10. Apparatus according to one or more of Claims 1 to 9, characterized in that there is secured on the top wall (24) of the oscillating hollow body (8) a tensioning apparatus (30) which projects into the inner space of the oscillating hollow body (8) and has a pressure die (31) which can be extended in the direction of the base to securely clamp the casting (1) between base (25) and top wall (24).

11. Apparatus according to one or more of Claims 1 to 10, characterized in that the transporting apparatus (27) is a constituent of the inner frame (9) and does not project beyond the inner frame.

12. Apparatus according to Claim 11, characterized in that the rollers (26) project slightly beyond the base (25) when the transporting apparatus (24) is ready to transport, and the rollers (26) adopt a position located below the plane of the base (25) when the casting is securely clamped with the pressure die (31).

13. Apparatus according to Claim 11 and/or 12, characterized in that in the base (25) there are provided cut-outs (32) for the rollers (26), so that the rollers (26) have no contact with the base (25) or the oscillating hollow body (8) when the oscillating hollow body (8) is made to vibrate.

14. Apparatus according to one or more of Claims 1 to 13, characterized in that arranged upstream of the transporting apparatus (27) is a transporting apparatus (33) which is mounted on the outer frame (10).

15. Apparatus according to Claim 14, characterized in that, for mounting the transporting apparatus (33) somewhat under the transporting plane of the transporting means (2) at right angles to the outer frame (10), a frame mount (34) with two side webs (35) and one transverse web (36) is attached, the transporting apparatus (33) being mounted on the transverse web (36).

16. Apparatus according to one or more of Claims 1 to 15, characterized in that in the starting position of the vibrating apparatus the transporting planes of the mutually separate but adjacent transporting apparatuses (27 and 33) are flush with one another and with the transporting means (2).

## Revendications

1. Dispositif pour le débourrage des noyaux internes de pièces coulées, après durcissement du métal coulé, comprenant un dispositif vibrant présentant deux arbres disposés perpendiculairement l'un par rapport à l'autre pour la rotation de la pièce coulée, caractérisé par le fait que le dispositif vibrant comprend essentiellement un corps creux oscillant parallélépipédique (8) ayant la forme d'un châssis, monté à l'abri des chocs dans un châssis intérieur parallélépipédique (9), le châssis intérieur (9) étant disposé pour pouvoir tourner autour d'un axe, dans un châssis extérieur (10) qui repose à son tour, de manière à pouvoir tourner autour d'un axe perpendiculaire au précédent, dans un châssis (11), de manière à ce que le corps creux oscillant (8) soit suspendu à la Cardan.

2. Dispositif selon la revendication 1, caractérisé par le fait que le châssis (11) présente un fond (12) rectangulaire, posé sur un socle ou le sol, sur lequel sont disposés, sur deux côtés disposés en regard, des parois palier (13) sensiblement triangulaires en vue latérale et dirigées vers le haut, l'arbre de rotation (14) du châssis extérieur étant monté rotatif dans la partie terminale supérieure (13a) des paliers (13).

3. Dispositif selon la revendication 2, caractérisé par le fait que le châssis extérieur (10) a sensiblement une forme rectangulaire comprenant les deux entretoises longitudinales (15) et les deux entretoises transversales (16), l'arbre de rotation (14), qui fait saillie vers l'extérieur, étant disposé au centre des entretoises longitudinales (15).

4. Dispositif selon la revendication 3, caractérisé par le fait qu'un palier de rotation (17) est prévu au centre des entretoises transversales (16), que, dans chaque palier de rotation (17) est placé l'arbre de rotation (18) du châssis intérieur (9), cet arbre étant agencé au centre des parois respectives supérieure (19) et inférieure (20) du châssis intérieur (9).

5. Dispositif selon la revendication 4, caractérisé par le fait que le châssis intérieur (9) présente, entre les parois (19, 20), quatre entretoises d'angle (21).

6. Dispositif selon l'une ou plusieurs des revendications 1 à 5, caractérisé par le fait que, dans le châssis intérieur (9) est disposé le corps creux oscillant (8), isolé par rapport au châssis intérieur (9) au moyen de corps élastiques (22) amortissant les chocs et les vibrations.

7. Dispositif selon la revendication 6, caractérisé par le fait que le corps creux oscillant (8) présente deux parois latérales (23) disposées en regard, la paroi supérieure (24) et la paroi inférieure (25).

8. Dispositif selon la revendication 7, caractérisé par le fait que des évidements appropriés du fond (25) sont traversés par des rouleaux (26) d'un dispositif de transport (27) monté dans le châssis intérieur (9), de manière à pouvoir déplacer le dispositif et les rouleaux (26) dans la direction de la flèche double (28).

9. Dispositif selon l'une ou plusieurs des revendications 1 à 8, caractérisé par le fait que, sous le fond (25) du corps oscillant creux (8), est disposé un vibrateur (29) qui transmet les vibrations vers le corps creux oscillant (8).

10. Dispositif selon l'une ou plusieurs des revendications 1 à 9, caractérisé par le fait que, sur la paroi supérieure (24) du corps creux oscillant (8) est fixé un moyen de serrage (30) faisant saillie vers l'intérieur du corps creux oscillant (8), ce moyen possédant un coulisseau (31) qui peut sortir dans la direction du fond pour serrer la pièce coulée (1) entre le fond (25) et la paroi supérieure (24).

11. Dispositif selon l'une ou plusieurs des revendications 1 à 10, caractérisé par le fait que le moyen de transport (27) fait partie du châssis intérieur (9) et ne fait pas saillie à partir du châssis intérieur.

12. Dispositif selon la revendication 11, caractérisé par le fait que les rouleaux (26) font légèrement saillie à partir du fond (25) lorsque le moyen de transport (27) est prêt à fonctionner et que les rouleaux (26) prennent une position située sous le plan du fond (25) lorsque la pièce coulée est serrée à l'aide du coulisseau (31).

13. Dispositif selon la revendication 11 et/ou 12, caractérisé par le fait que, dans le fond (25), sont prévus des évidements (32) pour les rouleaux (26), de manière à ce que les rouleaux (26) n'aient pas de contact avec le fond (25) ou avec le corps creux oscillant (8) lorsque ce dernier est induit en vibration.

14. Dispositif selon l'une ou plusieurs des revendications 1 à 13, caractérisé par le fait que le moyen de transport (27) est précédé d'un moyen de transport (33) disposé sur le châssis extérieur (10).

15. Dispositif selon la revendication 14, caractérisé par le fait que, pour le positionnement du moyen de transport (33) légèrement en dessous du plan de transport du moyen de transport (2) et à angle droit par rapport au châssis extérieur (10), on a monté un bâti (34) avec deux entretoises latérales (35) et une entretoise transversale (36), le moyen de transport (33) étant placé contre l'entretoise transversale (36).

16. Dispositif selon l'une ou plusieurs des revendications 1 à 15, caractérisé par le fait que, dans la position de départ du dispositif vibrant, les plans de transport des moyens de transport (27 et 33), séparés, mais voisins, sont alignés entre eux et par rapport au moyen de transport (2).
